# EUROPÄISCHE PATENTSCHRIFT

(11) **EP 3 680 414 B1**
(45) Veröffentlichungstag und Bekanntmachung des Hinweises auf die Patenterteilung: **29.09.2021**
(21) Anmeldenummer: 20150995.7
(22) Anmeldetag: 09.01.2020
(51) Int. Cl.: E04D 1/34, E04D 12/00, E04D 1/04

(54) **BAUGRUPPE MIT EINEM DACHEINDECKELEMENT UND ZWEI SEPARAT AUSGEBILDETEN BEFESTIGUNGSELEMENTEN**
ASSEMBLY WITH A ROOF COVERING ELEMENT AND TWO SEPARATELY FORMED FASTENING ELEMENTS
ASSEMBLAGE AVEC UN ÉLÉMENT DE COUVERTURE DE TOIT ET DEUX ÉLÉMENTS DE FIXATION SÉPARÉS

(30) Priorität: 11.01.2019 DE 102019100668; 11.01.2019 DE 102019100672
(43) Veröffentlichungstag der Anmeldung: 15.07.2020
(73) Patentinhaber: ERLUS AKTIENGESELLSCHAFT, 84088 Neufahrn (DE)
(72) Erfinder: Thomas, Stefan, 51789 Lindlar (DE)
(74) Vertreter: Louis Pöhlau Lohrentz

(56) Entgegenhaltungen:
- AU-B2- 744 811
- DE-A1- 4 404 062
- FR-A- 1 164 583
- GB-A- 1 570 441
- US-A- 1 395 423

## Beschreibung

Die Erfindung betrifft eine Baugruppe mit einem Dacheindeckelement nach den Merkmalen des Oberbegriffs des Anspruchs 1.

Aus der DE 10 2013 010 169 A1 ist ein Dacheindeckelement als Falzdachziegel bekannt, welches im Kopfabschnitt an der Unterseite Einhängenasen zur Halterung an einer Dachlatte aufweist. Durch die Einhängenasen wird das Dacheindeckelement nicht gegen ein Abheben gesichert.

Aus der DE 10 2014 114 457 A1 ist eine Sturmklammereinrichtung bekannt, welche mit einem ersten Schenkel an der Oberseite eines ersten Dacheindeckelements angreift und mit einem zweiten Schenkel an der Oberseite eines zweiten Dacheindeckelements angreift. Weiter weist die Sturmklammereinrichtung einen Abschnitt auf, welche eine Dachunterkonstruktion zur Befestigung der Dacheindeckelemente umgreift, um die Dacheindeckelemente gegen ein Abheben zu sichern. Durch die zwei Schenkel und die unterschiedlichen Angriffspunkte an den Dacheindeckelementen ist eine Installation der Sturmklammereinrichtung sehr zeitaufwendig.

Aus der GB 1 570 441 A und der AU 744 811 B2 ist ein Dacheindeckelement mit zwei Befestigungselementen bekannt, wobei das Dacheindeckelement auf dem ersten Befestigungselement aufliegt und das Dacheindeckelement mit dem zweiten Befestigungselement an einem zweiten Dacheindeckelement verankert ist.

Aus der FR 1 164 583 A ist ein Dachziegel aus einem rechteckigen Blechstück mit im Kopfbereich ausgebildeter Aufhängenase bekannt. Aus der DE 44 04 062 A1 und der US 1 395 423 A ist ein Dacheindeckelement mit einer Aufhängenase zur Einhängung an einer Dachlatte bekannt.

Der Erfindung liegt die Aufgabe zugrunde, ein verbessertes Dacheindeckelement mit mindestens zwei separat ausgebildeten Befestigungselementen zur Verfügung zu stellen.

Diese Aufgabe wird mit dem Gegenstand des Hauptanspruchs 1 und dem Gegenstand des Anspruchs 2 gelöst.

Bei dem Gegenstand des Hauptanspruchs 1 handelt es sich um eine Baugruppe, umfassend ein Dacheindeckelement mit mindestens zwei separat ausgebildeten Befestigungselementen zur Befestigung in oder auf einer Dachkonstruktion. Das Dacheindeckelement weist einen firstseitigen Kopfabschnitt und einen gegenüberliegenden traufseitigen Fußabschnitt auf. Das Dacheindeckelement weist weiter einen kopfabschnittseitigen Befestigungsbereich im oder am Kopfabschnitt auf und einen fußabschnittseitigen Befestigungsbereich im oder am Fußabschnitt.

Ein erstes der Befestigungselemente ist als ein tragendes Profil-Element ausgebildet, welches mit dem kopfabschnittseitigen Befestigungsbereich des Dacheindeckelements zusammenwirkend als Gewichtsauflager oder als Gewichtsauflager und Arretierlager ausgebildet ist, und ein zweites der Befestigungselemente ist als arretierendes Verbindungs-Element ausgebildet, welches einen Befestigungsabschnitt zur Befestigung an dem Dacheindeckelement aufweist und einen Verankerungsabschnitt aufweist zum Angriff
- an dem tragenden Profil-Element auf dem das Dacheindeckelement abgestützt ist und/oder
- an einem an das Dacheindeckelement angrenzenden weiteren Dacheindeckelement und/oder
- an einem tragenden Profil-Element, auf dem ein an das Dacheindeckelement angrenzendes Dacheindeckelement abgestützt ist und/oder
- an einer Dachunterkonstruktion auf der das tragende Profil-Element abgestützt ist.
Wesentlich dabei ist,
(i) dass der kopfabschnittseitige Befestigungsbereich des Dacheindeckelements einen dacheindeckelementseitigen vorspringenden Abschnitt zum Eingriff in einen profilelementseitigen Aufnahmeabschnitt aufweist, wobei der dacheindeckelementseitige vorspringende Abschnitt komplementär zum profilelementseitigen Aufnahmeabschnitt ausgebildet ist, und wobei der dacheindeckelementseitige vorspringende Abschnitt als eine in der flächigen Erstreckung des Dacheindeckelements vorstehende Nase ausgebildet ist, und wobei der profilelementseitige Aufnahmeabschnitt als eine Nut, oder eine Einhängevorrichtung ausgebildet ist, und
(ii) dass der kopfabschnittseitige Befestigungsbereich des Dacheindeckelements einen dacheindeckelementseitigen Aufnahmeabschnitt zur Aufnahme eines profilelementseitigen vorspringenden Abschnitts aufweist, wobei der dacheindeckelementseitige Aufnahmeabschnitt komplementär zum profilelementseitigen vorspringenden Abschnitt ausgebildet ist, und wobei der dacheindeckelementseitige Aufnahmeabschnitt als eine Nut ausgebildet ist, und wobei der profilelementseitige vorspringende Abschnitt als eine abstehende Nase, und/oder eine durchgängige oder unterbrochene abstehende Schiene, und/oder ein abstehender Fuß, und/oder ein oder mehrere Stift/e ausgebildet ist.

Bei dem Gegenstand des Anspruchs 2 handelt es sich um eine Baugruppe, umfassend ein Dacheindeckelement mit mindestens zwei separat ausgebildeten Befestigungselementen zur Befestigung in oder auf einer Dachkonstruktion. Das Dacheindeckelement weist einen firstseitigen Kopfabschnitt und einen gegenüberliegenden traufseitigen Fußabschnitt auf. Das Dacheindeckelement weist weiter einen kopfabschnittseitigen Befestigungsbereich im oder am Kopfabschnitt auf und einen fußabschnittseitigen Befestigungsbereich im oder am Fußabschnitt. Ein erstes der Befestigungselemente ist als ein tragendes Profil-Element ausgebildet, welches mit dem kopfabschnittseitigen Befestigungsbereich des Dacheindeckelements zusammenwirkend als Gewichtsauflager oder als Gewichtsauflager und Arretierlager ausgebildet ist, und ein zweites der Befestigungselemente ist als arretierendes Verbindungs-Element ausgebildet, welches einen Befestigungsabschnitt zur Befestigung an dem Dacheindeckelement aufweist und einen Verankerungsabschnitt aufweist zum Angriff
- an dem tragenden Profil-Element auf dem das Dacheindeckelement abgestützt ist und/oder
- an einem an das Dacheindeckelement angrenzenden weiteren Dacheindeckelement und/oder
- an einem tragenden Profil-Element, auf dem ein an das Dacheindeckelement angrenzendes Dacheindeckelement abgestützt ist und/oder
- an einer Dachunterkonstruktion auf der das tragende Profil-Element abgestützt ist.

Wesentlich dabei ist, dass der fußabschnittseitige Befestigungsbereich auf der Unterseite im Fußbereich (20) des Dacheindeckelements ausgebildet ist, und wobei der fußabschnittseitige Befestigungsbereich auf der Unterseite des Dacheindeckelements zwei Befestigungs-Nuten aufweist, in welche das Verbindungs-Element eingreift, und wobei die Befestigungs-Nuten in einem Auflagesteg des Dacheindeckelements ausgebildet sind, und wobei sich der Auflagesteg vom Kopfabschnitt bis zum Fußabschnitt über die gesamte Länge des Dacheindeckelements erstreckt.

Das Profil-Element weist ein Profil, vorzugsweise eine Profilierung auf, wobei der kopfabschnittseitigen Befestigungsbereich des Dacheindeckelements mit dem Profil-Element über das Profil, vorzugsweise die Profilierung eingreifend zusammenwirkt. Vorzugsweise dient das Profil-Element dabei als Verbindungselement zwischen dem Dacheindeckelement und einer Dachkonstruktion.

Es kann vorgesehen sein, dass der kopfabschnittseitige Befestigungsbereich des Dacheindeckelements
- einen dacheindeckelementseitigen vorspringenden Abschnitt zum Eingriff in einen profilelementseitigen Aufnahmeabschnitt aufweist, und/oder
- einen dacheindeckelementseitigen Aufnahmeabschnitt zur Aufnahme eines profilelementseitigen vorspringenden Abschnitts aufweist.

Es kann vorgesehen sein, dass der dacheindeckelementseitige vorspringende Abschnitt komplementär zum profilelementseitigen Aufnahmeabschnitt ausgebildet ist und/oder dass der dacheindeckelementseitige Aufnahmeabschnitt komplementär zum profilelementseitigen vorspringenden Abschnitt ausgebildet ist.

Es kann vorgesehen sein, a) dass der dacheindeckelementseitige vorspringende Abschnitt als eine in der flächigen Erstreckung des Dacheindeckelements vorstehende Nase ausgebildet ist, und/oder als ein von der Unterseite des Dacheindeckelements abstehender Fuß ausgebildet ist, und b) dass der profielementseitige Aufnahmeabschnitt als eine Aufhängeausnehmung, eine Aufnahmestufe, eine Hinterschneidung, eine Nut, oder eine Einhängevorrichtung ausgebildet ist.

Es kann vorgesehen sein, a) dass der dacheindeckelementseitige Aufnahmeabschnitt als eine Aufhängeausnehmung, eine Aufnahmestufe, eine Hinterschneidung, eine Nut, oder eine Einhängevorrichtung ausgebildet ist, und b) dass der profilelementseitige vorspringende Abschnitt als eine abstehende Nase, und/oder eine durchgängige oder unterbrochene abstehende Schiene, und/oder ein abstehender Fuß, und/oder einen oder mehrere Stift ausgebildet ist

Es kann vorgesehen sein, dass der fußabschnittseitige Befestigungsbereich auf der Unterseite im Fußbereich des Dacheindeckelements ausgebildet ist.

Es kann vorgesehen sein, dass der fußabschnittseitige Befestigungsbereich auf der Unterseite des Dacheindeckelements zwei Befestigungs-Nuten aufweist, in welche das Verbindungs-Element eingreift.

Es kann vorgesehen sein, dass die Befestigungs-Nuten in einem Auflagesteg des Dacheindeckelements ausgebildet sind.

Es kann vorgesehen sein, dass die zwei Befestigungs-Nuten des fußabschnittseitigen Befestigungsbereichs über die gesamte Länge des Dacheindeckelements auf der Unterseite ausgebildet sind.

Es kann vorgesehen sein, dass das Verbindungs-Element aus Blech ausgebildet ist.

Es kann vorgesehen sein, dass der Befestigungsabschnitt des Verbindungs-Elements in den fußabschnittseitigen Befestigungsbereich des Dacheindeckelements eingreift.

Es kann vorgesehen sein, dass der Befestigungsabschnitt des Verbindungs-Elements in den fußabschnittseitigen Befestigungsbereich einrastet.

Es kann vorgesehen sein, dass das Verbindungs-Element an seinem Befestigungsabschnitt zwei abgewinkelte oder bogenförmige Halterungen aufweist, welche mit dem fußabschnittseitigen Befestigungsbereich des Dacheindeckelements zusammenwirken, indem die abgewinkelten oder bogenförmigen Halterungen in den fußabschnittseitigen Befestigungsbereich des Dacheindeckelements eingreifen.

Es kann vorgesehen sein, dass das Verbindungs-Element von vorne betrachtet einen V-förmigen Grundkörper aufweist, und von der Seite betrachtet einen L-förmigen Grundkörper aufweist.

Es kann vorgesehen sein, dass das Profil-Element aus Metall ausgebildet ist.

Es kann vorgesehen sein, dass das Dacheindeckelement eine Deckfläche von mindestens 0,3 qm aufweist, vorzugsweise größer 0,4 qm, höchst vorzugsweise eine Deckfläche zwischen 1,5 qm und 0,4 qm aufweist.

Es kann vorgesehen sein, dass das Dacheindeckelement eine Deckfläche von mindestens 0,05 qm aufweist, vorzugsweise größer 0,1 qm, höchst vorzugsweise eine Deckfläche zwischen 0,05 qm und 0,3 qm aufweist.

Es kann vorgesehen sein, dass das Dacheindeckelement eine Länge vom Kopfabschnitt (10) zum Fußabschnitt (20) mit mindestens 0,5 m, vorzugsweise mindestens 0,7 m, höchst vorzugsweise mindestens 1 m aufweist.

Es kann vorgesehen sein, dass das Dacheindeckelement durch Strangpressen ausgebildet ist.

Weiter wird die Aufgabe gelöst durch eine Dachunterkonstruktion mit auf der Dachunterkonstruktion montiertem Dacheindeckelement, wobei das Dacheindeckelement, das erste Befestigungselement als tragendes Profil-Element und das zweite Befestigungselement als arretierendes Verbindungs-Element als Baugruppe nach einer der vorangehend beschriebenen Ausführungen ausgebildet sind. Wesentlich dabei ist, dass die Dachunterkonstruktion das Profil-Element aufweist, und dass das Dacheindeckelement mit dem Profil-Element und dem Verbindungs-Element an der Dachunterkonstruktion befestigt ist,
- indem der kopfabschnittseitige Befestigungsbereich mit dem tragenden Profil-Element im Sinne einer Gewichtsaufnahme zusammenwirkt und
- der fußabschnittseitige Befestigungsbereich mit dem Verbindungs-Element im Sinne einer Positionshalterung oder Arretierung gegen ein Abheben zusammenwirkt.

Weiter wird die Aufgabe gelöst durch eine Dacheindeckung bestehend aus einer Dachunterkonstruktion und mehreren Dacheindeckelementen, wobei die mehreren Dacheindeckelemente auf der Dachunterkonstruktion angeordnet sind mit einem ersten Befestigungselement als tragendes Profil-Element ausgebildet und einem zweiten Befestigungselement als arretierendes Verbindungs-Element ausgebildet, wobei die Dacheindeckelemente auf der Dachunterkonstruktion in horizontalen Reihen und hierzu senkrechten Spalten so angeordnet sind, dass benachbarte Dacheindeckelemente einer Reihe und/oder benachbarte Dacheindeckelemente einer Spalte einander überlappen,
wobei in den Spalten jeweils ein oberes Dacheindeckelement mit seinem Fußabschnitt auf dem Kopfabschnitt eines unteren Dacheindeckelements angeordnet ist, wobei die mehreren Dacheindeckelemente auf der Dachunterkonstruktion montiert sind, und wobei die Dachunterkonstruktion das Profil-Element aufweist, und wobei die Dacheindeckelemente durch den kopfabschnittseitigen Befestigungsbereich mit dem Profil-Element an der Dachunterkonstruktion montiert sind, und wobei die Dacheindeckelemente durch den fußabschnittseitigen Befestigungsbereich mit dem Verbindungs-Element an der Dachunterkonstruktion montiert sind, und dass das Verbindungs-Element jedes oberen Dacheindeckelements zur Befestigung des oberen Dacheindeckelements das Profilelement des unteren Dacheindeckelements oder einen Teil der Dachunterkonstruktion des unteren Dacheindeckelements untergreift.

Wesentlich dabei ist, dass die Dacheindeckelemente, die ersten Befestigungselemente als tragendes Profil-Element und die zweiten Befestigungselemente als arretierendes Verbindungs-Element als Baugruppe nach einem der vorangehenden beschriebenen Ausführungsbeispielen ausgebildet sind.

Nachfolgend wird die Erfindung anhand von Zeichnungen näher erläutert. Dabei zeigen:
- Fig. 1a:: Draufsicht eines ersten Dacheindeckelements einer erfindungsgemäßen Baugruppe;

- Fig. 1b:: Vorderansicht des ersten Dacheindeckelements aus Figur 1a;
- Fig. 1c:: Seitenansicht des ersten Dacheindeckelements aus Figur 1a und 1b;
- Fig. 1d:: Detailansicht des ersten Dacheindeckelements aus Figur 1c;
- Fig. 2a:: Räumliche Darstellung von oben des ersten Dacheindeckelements aus Figur 1a bis 1d
- Fig. 2b:: Räumliche Darstellung von unten des ersten Dacheindeckelements aus Figur 1a bis 1d
- Fig. 2c:: Detailansicht der räumlichen Darstellung von unten des ersten Dacheindeckelements aus Figur 1a bis 1d
- Fig. 3a:: Seitenansicht einer Dacheindeckung mit zwei Dacheindeckelementen aus den Figuren 1 oder 2 mit ersten und zweiten Befestigungselementen;
- Fig. 3b:: Seitenansicht des ersten Befestigungselements;
- Fig. 3c:: Räumliche Darstellung des ersten Befestigungselements aus Figur 3c;
- Fig. 4: Räumliche Darstellung einer Dacheindeckung mit mehreren Dacheindeckelementen aus den Figuren 1 oder 2 mit Dachunterkonstruktion;
- Fig. 5a-d:: verschiedene Ausführungen eines firstseitigen Kopfabschnitts des Dacheindeckelements mit Profil-Element;
- Fig. 6:: Vorderansicht einer Standardplatte eines weiteren Dacheindeckelements mit wellenartiger Struktur;

In den Figuren 1 und 2 wird ein erstes Ausführungsbeispiel eines Dacheindeckelements 1 der erfindungsgemäßen Baugruppe dargestellt. Das Dacheindeckelement 1 weist einen firstseitigen Kopfabschnitt 10 und einen dem Kopfabschnitt 10 gegenüberliegenden traufseitigen Fußabschnitt 20, sowie einen Seiten-Wasserfalzbereich 30 und einen Seiten-Deckfalzbereich 40 auf. Zwischen den beiden Seiten-Falzbereichen, dem Kopfabschnitt 10 und dem Fußabschnitt 20, ist ein Mittelfeld 50 ausgebildet.

Die Figuren 1 zeigen eine Draufsicht (Figur 1a), eine Vorderansicht (Figur 1b), eine Seitenansicht (Figur 1c) und eine Detailansicht (Figur 1d), welche einen Abschnitt des Dacheindeckelements 1 der Figur 1b vergrößert darstellt. Die Figuren 2 zeigen räumliche Darstellungen des ersten erfindungsgemäßen Ausführungsbeispiels des Dacheindeckelements 1 aus den Figuren 1 von oben (Figur 2a) und von unten (Figur 2b), sowie eine vergrößerte Detailansicht (Figur 2c) eines Teils des Kopfbereiches 10 aus der Figur 2b.

Der Kopfbereich 10 weist, wie in den Figuren 1 und 2 dargestellt, einen kopfabschnittseitigen Befestigungsbereich 11 auf, welcher einen dacheindeckelementseitigen vorspringenden Abschnitt 12 und einen dacheindeckelementseitigen Aufnahmeabschnitt 13 aufweist. Der dacheindeckelementseitige vorspringende Abschnitt 12 ist in den Figuren 1 und 2 als eine in der flächigen Erstreckung des Dacheindeckelements vorstehende Nase ausgebildet. Der dacheindeckelementseitigen Aufnahmeabschnitt 13 ist wie in den Figuren 1 und 2 als Nut ausgebildet. An dem Dacheindeckelement 1 in den Figuren 1 und 2 sind jeweils vier vorspringende Abschnitte 12 und vier Aufnahmeabschnitt 13 ausgebildet. Das Dacheindeckelement 1 weist auf der Unterseite mehrere Auflagestege 2 auf, die in dem Ausführungsbeispiel der Figuren 1 und 2 spitz zulaufend ausgebildet sind. Wie in den Figuren 2b und 2c dargestellt, ist der vorspringende Abschnitt 12 und der Aufnahmeabschnitt 13 im Bereich des Auflagestegs 2 auf der Unterseite des Dacheindeckelements 1 ausgebildet. Der vorspringende Abschnitt 12 kann durch Sägen oder Fräsen des Rohlings oder des gebrannten Rohlings ausgebildet sein. Es ist auch möglich, den vorspringenden Abschnitt 12 durch ein zusätzliches Bauteil an das Dacheindeckelement 1 anzuordnen, z.B. durch Verschrauben. Der Aufnahmeabschnitt 13 wird durch Sägen oder Fräsen des Rohlings oder des gebrannten Rohlings ausgebildet.

Der Fußbereich 20 weist, wie in den Figuren 1 und 2 dargestellt, einen fußabschnittseitigen Befestigungsbereich 21 auf. Dieser ist durch zwei Nuten 22 im Bereich der Auflagestege 2 ausgebildet. Die Nuten 22 können über die gesamte Länge des Dacheindeckelements 1 vom Fußbereich 20 bis zum Kopfbereich 10 ausgebildet sein. Dadurch ist es möglich, das Dacheindeckelement 1, falls notwendig, im Fußbereich 20 zu kürzen, wobei durch die über die gesamte Länge ausgebildeten Nuten 22 weiterhin die Möglichkeit einer Befestigung im Fußbereich 20 besteht.

Der Seiten-Wasserfalzbereich 30 weist, wie in den Figuren 1 und 2 dargestellt, eine Wasserfalz-Nut 31 und einen Wasserfalz-Steg 32 auf, welche sich vom Kopfbereich 10 bis zum Fußbereich 20 seitlich über die gesamte Länge des Dacheindeckelements 1 erstrecken. Es ist auch möglich, mehrere Wasserfalz-Nuten 31 und einen Wasserfalz-Stege 32 auszubilden, um die Regensicherheit des Dacheindeckelements 1 zu erhöhen.

Der Seiten-Deckfalzbereich 40 weist, wie in den Figuren 1 und 2 dargestellt, eine Deckfalz-Nut 41 und einen Deckfalz-Steg 42 auf, welche sich vom Kopfbereich 10 bis zum Fußbereich 20 seitlich über die gesamte Länge des Dacheindeckelements 1 erstrecken. Es ist auch möglich, mehrere Deckfalz-Nut 41 und einen Deckfalz-Steg 42 auszubilden, um die Regensicherheit des Dacheindeckelements 1 zu erhöhen.

Die Seiten-Falzbereiche 20 und 30 sind derart ausgebildet, dass im als eine Dacheindeckung 80 verlegten Zustand bei benachbarten Dacheindeckelementen 1 der Seiten-Deckfalzbereich 40, welcher an der Unterseite des Dacheindeckelements 1 ausgebildet ist, den Seiten-Wasserfalzbereich 30, welcher an der Oberseite des Dacheindeckelements 1 ausgebildet ist, überlappt.

Das Dacheindeckelement 1 weist, wie in den Figuren 1 und 2 dargestellt, eine zackenartige Struktur mit Zackentälern 3 und Zackenbergen 4 auf. Diese Vertiefungen 3 und Erhebungen 4 sind über das gesamte Dacheindeckelement 1 im Mittelfeld 50 periodisch wiederkehrend ausgebildet und bestimmen sowohl die Ausgestaltung auf der Oberseite des Dacheindeckelements 1 sowie auf der Unterseite des Dacheindeckelements 1. Die zackenartige Struktur wiederholt sich periodisch. Durch die zackenartige Struktur und deren Vertiefungen 3 auf der Oberseite des Dacheindeckelements 1 werden die Auflagestege 2 auf der Unterseite des Dacheindeckelements 1 zu einer spitz zulaufenden Auflagefläche 5 ausgebildet. Die Auflagestege 2 sind in den Figuren 1 und 2 komplementär zu der Struktur des Mittelfelds 50 ausgebildet. Somit weist das Dacheindeckelement 1 über seine gesamte Breite die gleiche Materialstärke auf. Dies ist vorteilhaft, da dadurch eine gleichmäßige Trocknung des Rohlings gewährleistet werden kann.

Die zackenartige Struktur des Dacheindeckelements 1 kann durch die Ausbildung des Dacheindeckelements 1 im Strangpressverfahren erfolgen. Die Strangpressrichtung verläuft dabei vom Kopfbereich 10 aus in Richtung des Fußbereiches 20. Dadurch werden die Auflagestege 2 durch das Strangpressverfahren einstückig im Dacheindeckelement 1 ausgebildet. Es ist auch möglich, die Auflagestege 2 nach dem Strangpressverfahren zu bearbeiten, um vorzugsweise eine ebene Auflagefläche 5 (in den Figuren 1 und 2 nicht dargestellt) auszubilden. Weiter ist die Wasserfalz-Nut 31, der Wasserfalz-Steg 32, die Deckfalz-Nut 41 und der Deckfalz-Steg 42 im Zuge des Strangpressverfahrens ausgebildet. Es ist auch möglich, die Nuten und Stege durch eine Nachbearbeitung des Rohlings oder des gebrannten Rohlings auszubilden.

In den Figuren 3 werden zwei Dacheindeckelemente 1 sowie ein erstes Befestigungselement 60 und ein zweites Befestigungselement 70 dargestellt. Die Dacheindeckelemente 1 sind zusammen als eine Dacheindeckung 80 angeordnet, wobei hier der Fußabschnitt 20 des oberen Dacheindeckelements 1 auf dem Kopfabschnitt 10 des unteren Dacheindeckelements 1 aufliegt.

Wie in den Figuren 3 gezeigt, ist das erste Befestigungselement 60 als ein tragendes Profil-Element ausgebildet und dient als Gewichtsauflager oder als Gewichtsauflager und Arretierlager für die Dacheindeckelemente 1. Das erste Befestigungselement 60, im folgenden Profil-Element 60 genannt, weist einen Grundkörper, einen vorspringenden Abschnitt 61 und einen Aufnahmeabschnitt 62 auf. Der Grundkörper in den Figuren 3 besteht aus einen im Querschnitt bestehenden rechteckigen Hohlprofil und den über eine Verstrebung verstärkt angeordneten Aufnahmeabschnitt 62. Der vorspringende Abschnitt 61 ist auf der Oberseite des rechteckigen Hohlprofil ausgebildet. Es ist auch möglich, dass das Profil-Element 60 nur ein rechteckiges Hohlprofil als Grundkörper aufweist, wobei dann auf seiner Oberseite sowohl der vorspringenden Abschnitt 61 und als auch der Aufnahmeabschnitt 62 angeordnet sind (siehe Figuren 4 und 5). Die beiden Abschnitte 61 und 62 sind in dem Ausführungsbeispiel der Figuren 3 über die gesamte Länge des Profil-Elements 60 ausgebildet, können vorzugsweise aber auch nur abschnittweise ausgebildet sein. Der vorspringende Abschnitt 61 ist in den Figuren 3 als eine in Richtung des Dacheindeckelements 1 erstreckende Nase ausgebildet. Der Aufnahmeabschnitt 62 ist als eine Nut ausgebildet.

Wie in der Figur 3a dargestellt, wirkt das Profil-Element 60 mit dem kopfabschnittseitigen Befestigungsbereich 11 des Dacheindeckelements 1 zusammen, wobei der vorspringende Abschnitt 12 des Dacheindeckelements 1 in den Aufnahmeabschnitt 62 des Profil-Elements 60 eingreift. Der vorspringende Abschnitt 61 des Profil-Elements 60 greift in den Aufnahmeabschnitt 13 des Dacheindeckelements 1 ein. Die jeweiligen vorspringenden Abschnitte sind komplementär zu dem jeweilig entsprechenden Aufnahmeabschnitt ausgebildet, um den Eingriff zu ermöglichen.

Wie in den Figuren 3 gezeigt, ist das zweite Befestigungselement 70 als ein arretierendes Verbindungs-Element 70 ausgebildet, welches zur Befestigung des Dacheindeckelements 1 dient. Das zweite Befestigungselement 70, welches im Folgenden Verbindungs-Element 70 genannt wird, weist einen Befestigungsabschnitt 71 zur Befestigung an dem Dacheindeckelement 1 auf und einen Verankerungsabschnitt 72 zum Angriff an einem tragenden Profil-Element 60. Das Verbindungs-Element 70 weist von vorne betrachtet einen V-förmigen Grundkörper auf und von der Seite betrachtet einen L-förmigen Grundkörper. Im Befestigungsabschnitt 71 sind zwei bogenförmige Halterungen ausgebildet.

Wie in der Figur 3a dargestellt, wirkt das Verbindungs-Element 70 mit seinem Befestigungsabschnitt 71 mit dem fußabschnittseitigen Befestigungsbereich 21 des Dacheindeckelements 1 zusammen. Die bogenförmigen Halterungen im Befestigungsabschnitt 71 greifen in die Nuten 22 auf der Unterseite des Dacheindeckelements 1 ein. Durch die V-förmige Ausbildung des Verbindungs-Elements 70 rasten die bogenförmigen Halterungen in die Nuten 22 ein. Weiter wirkt das Verbindungs-Element 70 mit seinem Verankerungsabschnitt 72 mit dem Profil-Element 70 zusammen, auf dem ein an das Dacheindeckelement 1 angrenzendes weiteres Dacheindeckelement 1 abgestützt ist. Dazu untergreift der Verankerungsabschnitt 72 das Profil-Element 60 und verhindert dadurch ein Hochheben des Fußbereichs 20 des Dacheindeckelements 1. Das Verbindungs-Element 70 kann mit seinem Verankerungsabschnitt 72 auch an dem tragenden Profil-Element 60, auf dem das Dacheindeckelement 1 abgestützt ist, angreifen und/oder an einem tragenden Profilelement 60, auf dem ein an das Dacheindeckelement 1 angrenzendes weiteres Dacheindeckelement 1 abgestützt ist, und/oder an einer Dachunterkonstruktion, auf der das tragende Profilelement abgestützt ist.

Figur 4 zeigt eine Dacheindeckung 80 von unten mit mehreren Dacheindeckelementen 1, welche wie oben beschrieben übereinander angeordnet sind und auf dem tragenden Profil-Element 60 aufliegen. Die Dacheindeckelemente 1 sind auf einer Dachunterkonstruktion in horizontalen Reihen und hierzu senkrechten Spalten so angeordnet, dass benachbarte Dacheindeckelemente 1 einer Reihe und/oder benachbarte Dacheindeckelemente 1 einer Spalte einander überlappen, wobei in den Spalten jeweils ein oberes Dacheindeckelemente 1 mit seinem Fußabschnitt 20 auf den Kopfabschnitt 30 eines unteren Dacheindeckelements 1 angeordnet ist. Die Dacheindeckelemente 1 sind auf der Dachunterkonstruktion montiert, wobei die Dacheindeckelemente 1 durch den kopfabschnittseitigen Befestigungsbereich 11 mit dem Profil-Element 60 an der Dachunterkonstruktion montiert sind, und die Dacheindeckelemente 1 durch den fußabschnittseitigen Befestigungsbereich 21 mit dem Verbindungs-Element 70 an der Dachunterkonstruktion montiert sind. Das Verbindungs-Element 70 jedes oberen Dacheindeckelements 1 untergreift zur Befestigung des oberen Dacheindeckelements das Profil-Element 60 des unteren Dacheindeckelements oder einen Teil der Dachunterkonstruktion. Die Verbindungs-Elemente 70 untergreifen das Profil-Element 60 oder die Dachunterkonstruktion und sichern die Dacheindeckelemente 1 gegen ein Abheben.

In den Figuren 5 sind verschiedene Ausführungsbeispiele des kopfabschnittseitigen Befestigungsbereichs 11 und des Profil-Elements 60 dargestellt. In Figur 5a ist der vorspringende Abschnitt 12 und der Aufnahmeabschnitt 13 des Dacheindeckelements 1 wie in den Figuren 1 bis 3 gezeigt und beschrieben ausgebildet. Der vorspringende Abschnitt 61 und der Aufnahmeabschnitt 62 des Profil-Elements 60 sind wie in den Figuren 3 gezeigt und beschrieben ausgebildet.

Das Ausführungsbeispiel der Figur 5b unterscheidet sich zu den Ausführungsbeispiel der Figur 5a nur darin, dass der vorspringende Abschnitt 12 des Dacheindeckelements 1 größer ausgebildet ist und annähernd die Dicke des Dacheindeckelements 1 aufweist. Der Aufnahmeabschnitt 62 des Profil-Elements 60 ist derart ausgebildet, dass die Oberkante des Profil-Elements 60 unterhalb oder auf Höhe der Oberkante des Dacheindeckelements 1 abschließt. Vorteilhafterweise ist der vorspringende Abschnitt 12 maximal so hoch wie die Zackentäler 3 des Dacheindeckelements 1, damit ein auf dem unteren Dacheindeckelement 1 weiteres angeordnetes oberes Dacheindeckelement 1 mit seinen Zackentälern 3 in das darunter angeordnete Dacheindeckelement 1 eingreifen kann. Vorteilhafterweise kann der Aufnahmeabschnitt 62 auch nur abschnittsweise ausgebildet sein, damit ein darüber angeordnetes Dacheindeckelement 1 mit seinen Wellentälern 3 in die entsprechenden Wellentäler 3 des darunter angeordneten Dacheindeckelements 1 eingreifen kann.

Das Ausführungsbeispiel der Figur 5c unterscheidet sich zu dem Ausführungsbeispiel der Figur 5a darin, dass der Aufnahmeabschnitt 62 des Profil-Elements 60 derart ausgebildet ist, dass der Kopfbereich 10 des Dacheindeckelements 1 in den Aufnahmeabschnitt 62 des Profil-Elements eingreift, ohne einer Nachbearbeitung betreffend Nase oder sonstigem.

Das Ausführungsbeispiel der Figur 5d unterscheidet sich zu dem Ausführungsbeispiel der Figur 5a darin, dass der Aufnahmeabschnitt 13 des Dacheindeckelements 1 im vorspringenden Abschnitt 12 des Dacheindeckelements 1 als Nut ausgebildet ist. In die Nut, d.h. den Aufnahmeabschnitt 13, greift der vorspringende Abschnitt 61 des Profil-Elements 60 von oben ein.

In Figur 6 ist ein weiteres Ausführungsbeispiel des Dacheindeckelements 1 dargestellt. Dieses Ausführungsbeispiel unterscheidet sich zum ersten Ausführungsbeispiel der Figuren 1 bis 5 nur darin, dass das Dacheindeckelement 1 eine wellenartige Struktur aufweist. Die Struktur im Mittelfeld 50 an der Oberseite des Dacheindeckelements 1, d.h. die Wellentäler 3 und Wellenberge 4, sind komplementär zur Struktur auf der Unterseite des Dacheindeckelements 1 ausgebildet. Weiter weist das Dacheindeckelement 1 ebene Auflageflächen 5 an den Auflagestegen 2 auf und durch die komplementäre Ausbildung auch ebene Wellentäler 3 auf.

### Bezugszeichenliste

- 1: Dacheindeckelement
- 2: Auflagesteg
- 3: Vertiefung / Wellental / Zackental
- 4: Erhebung / Wellenberg / Zackenberg
- 5: Auflagefläche
- 10: Kopfabschnitt
- 11: kopfabschnittseitiger Befestigungsbereich
- 12: vorspringender Abschnitt Befestigungsbereich
- 13: Aufnahmeabschnitt Befestigungsbereich
- 20: Fußabschnitt
- 21: fußabschnittseitiger Befestigungsbereich
- 22: Nut des fußabschnittseitiger Befestigungsbereich
- 30: Seiten-Wasserfalzbereich
- 31: Wasserfalz-Nut
- 32: Wasserfalz-Steg
- 40: Seiten-Deckfalzbereich
- 41: Deckfalz-Nut
- 42: Deckfalz-Steg
- 50: Mittelfeld
- 60: erstes Befestigungselement (Profil-Element)
- 61: vorspringender Abschnitt des Befestigungselements
- 62: Aufnahmeabschnitt des Befestigungselements
- 70: zweites Befestigungselement (Verbindungs-Element)
- 71: Befestigungsabschnitt
- 72: Verankerungsabschnitt

- 80: Dacheindeckung

## Patentansprüche

1. Baugruppe, umfassend ein Dacheindeckelement (1) und mindestens zwei separat ausgebildete Befestigungselemente (60, 70) zur Befestigung in oder auf einer Dachkonstruktion,
- wobei das Dacheindeckelement (1) einen firstseitigen Kopfabschnitt (10) und einem gegenüberliegenden traufseitigen Fußabschnitt (20) aufweist, und
- wobei das Dacheindeckelement (1) einen kopfabschnittseitigen Befestigungsbereich (11) im oder am Kopfabschnitt (10) aufweist und einen fußabschnittseitigen Befestigungsbereich (21) im oder am Fußabschnitt (20) aufweist, und
- wobei ein erstes der Befestigungselemente (60) als ein tragendes Profil-Element ausgebildet ist, welches mit dem kopfabschnittseitigen Befestigungsbereich (11) des Dacheindeckelements (1) zusammenwirkend als Gewichtsauflager oder als Gewichtsauflager und Arretierlager ausgebildet ist, und
- wobei ein zweites der Befestigungselemente (70) als arretierendes Verbindungs-Element ausgebildet ist, welches einen Befestigungsabschnitt (71) zur Befestigung an dem Dacheindeckelement (1) aufweist und einen Verankerungsabschnitt (72) aufweist zum Angriff
- an dem tragenden Profil-Element auf dem das Dacheindeckelement (1) abgestützt ist und/oder
- an einem an das Dacheindeckelement (1) angrenzenden weiteren Dacheindeckelement (1) und/oder
- an einem tragenden Profil-Element, auf dem ein an das Dacheindeckelement (1) angrenzendes Dacheindeckelement (1) abgestützt ist und/oder
- an einer Dachunterkonstruktion auf der das tragende Profil-Element abgestützt ist, wobei
(i) der kopfabschnittseitige Befestigungsbereich (11) des Dacheindeckelements (1) einen dacheindeckelementseitigen vorspringenden Abschnitt (12) zum Eingriff in einen profilelementseitigen Aufnahmeabschnitt (62) aufweist,
wobei der dacheindeckelementseitige vorspringende Abschnitt (12) komplementär zum profilelementseitigen Aufnahmeabschnitt (62) ausgebildet ist, und
wobei der dacheindeckelementseitige vorspringende Abschnitt (12) als eine vorstehende Nase ausgebildet ist, und
wobei der profilelementseitige Aufnahmeabschnitt (62) als eine Nut, oder eine Einhängevorrichtung ausgebildet ist, und
(ii) wobei der kopfabschnittseitige Befestigungsbereich (11) des Dacheindeckelements (1) einen dacheindeckelementseitigen Aufnahmeabschnitt (13) zur Aufnahme eines profilelementseitigen vorspringenden Abschnitts (61) aufweist,
wobei der dacheindeckelementseitige Aufnahmeabschnitt (13) komplementär zum profilelementseitigen vorspringenden Abschnitt (61) ausgebildet ist, und
wobei der dacheindeckelementseitige Aufnahmeabschnitt (13) als eine Nut ausgebildet ist, und
wobei der profilelementseitige vorspringende Abschnitt (61) als eine abstehende Nase, und/oder eine durchgängige oder unterbrochene abstehende Schiene, und/oder ein abstehender Fuß, und/oder einen oder mehrere Stift/e ausgebildet ist, **dadurch gekennzeichnet, dass** der dacheindeckelementseitige vorspringende Abschnitt (12) als eine in der flächigen Erstreckung des Dacheindeckelements (1) vorstehende Nase ausgebildet ist.

2. Baugruppe umfassend ein Dacheindeckelement (1) und mindestens zwei separat ausgebildete Befestigungselemente (60, 70) zur Befestigung in oder auf einer Dachkonstruktion,
- wobei das Dacheindeckelement (1) einen firstseitigen Kopfabschnitt (10) und einem gegenüberliegenden traufseitigen Fußabschnitt (20) aufweist, und
- wobei das Dacheindeckelement (1) einen kopfabschnittseitigen Befestigungsbereich (11) im oder am Kopfabschnitt (10) aufweist und einen fußabschnittseitigen Befestigungsbereich (21) im oder am Fußabschnitt (20) aufweist, und
- wobei ein erstes der Befestigungselemente (60) als ein tragendes Element ausgebildet ist, welches mit dem kopfabschnittseitigen Befestigungsbereich (11) des Dacheindeckelements (1) zusammenwirkend als Gewichtsauflager oder als Gewichtsauflager und Arretierlager ausgebildet ist, und
- wobei ein zweites der Befestigungselemente (70) als arretierendes Verbindungs-Element ausgebildet ist, welches einen Befestigungsabschnitt (71) zur Befestigung an dem Dacheindeckelement (1) aufweist und einen Verankerungsabschnitt (72) aufweist zum Angriff
- an dem tragenden Element auf dem das Dacheindeckelement
(1) abgestützt ist und/oder
- an einem an das Dacheindeckelement (1) angrenzenden weiteren Dacheindeckelement (1) und/oder
- an einem tragenden Element auf dem ein an das
Dacheindeckelement (1) angrenzendes Dacheindeckelement (1) abgestützt ist und/oder
- an einer Dachunterkonstruktion auf der das tragende Element abgestützt ist, wobei der fußabschnittseitige Befestigungsbereich (21) auf der Unterseite im Fußbereich (20) des Dacheindeckelements (1) ausgebildet ist, und
wobei der fußabschnittseitige Befestigungsbereich (21) auf der Unterseite des Dacheindeckelements (1) zwei Befestigungs-Nuten (22) aufweist, in welche das Verbindungs-Element (70) eingreift, **dadurch gekennzeichnet, dass** das tragende Element ein tragendes Profil-Element ist, wobei die Befestigungs-Nuten (22) in einem Auflagesteg (2) des Dacheindeckelements (1) ausgebildet sind, und
wobei sich der Auflagesteg (2) vom Kopfabschnitt (10) bis zum Fußabschnitt (20) über die gesamte Länge des Dacheindeckelements (1) erstreckt.

3. Baugruppe nach Anspruch 2,
**dadurch gekennzeichnet,**
**dass** der kopfabschnittseitige Befestigungsbereich (11) des Dacheindeckelements (1)
- einen dacheindeckelementseitigen vorspringenden Abschnitt (12) zum Eingriff in einen profilelementseitigen Aufnahmeabschnitt (62) aufweist, und/oder
- einen dacheindeckelementseitigen Aufnahmeabschnitt (13) zur Aufnahme eines profilelementseitigen vorspringenden Abschnitts (61) aufweist.

4. Baugruppe nach Anspruch 3,
**dadurch gekennzeichnet,**
**dass** der dacheindeckelementseitige vorspringende Abschnitt (12) komplementär zum profilelementseitigen Aufnahmeabschnitt (62) ausgebildet ist und/oder
**dass** der dacheindeckelementseitige Aufnahmeabschnitt (13) komplementär zum profilelementseitigen vorspringenden Abschnitt (61) ausgebildet ist.

5. Baugruppe nach einem der Ansprüche 3 oder 4,
**dadurch gekennzeichnet,**
a) **dass** der dacheindeckelementseitige vorspringende Abschnitt (12) als eine in der flächigen Erstreckung des Dacheindeckelements (1) vorstehende Nase ausgebildet ist, und/oder als ein von der Unterseite des Dacheindeckelements (1) abstehender Fuß ausgebildet ist, und
b) **dass** der profielementseitige Aufnahmeabschnitt (62) als eine Aufhängeausnehmung, eine Aufnahmestufe, eine Hinterschneidung, eine Nut, oder eine Einhängevorrichtung ausgebildet ist.

6. Baugruppe nach einem der Ansprüche 3 bis 5,
**dadurch gekennzeichnet,**
a) **dass** der dacheindeckelementseitige Aufnahmeabschnitt (13) als eine Aufhängeausnehmung, eine Aufnahmestufe, eine Hinterschneidung, eine Nut, oder eine Einhängevorrichtung ausgebildet ist, und
b) **dass** der profilelementseitige vorspringende Abschnitt (61) als eine abstehende Nase, und/oder eine durchgängige oder unterbrochene abstehende Schiene, und/oder ein abstehender Fuß, und/oder einen oder mehrere Stift/e ausgebildet ist.

7. Baugruppe nach Anspruch 1,
**dadurch gekennzeichnet,**
**dass** der fußabschnittseitige Befestigungsbereich (21) auf der Unterseite im Fußbereich (20) des Dacheindeckelements (1) ausgebildet ist.

8. Baugruppe nach einem der Ansprüche 1 oder 7,
**dadurch gekennzeichnet,**
**dass** der fußabschnittseitige Befestigungsbereich (21) auf der Unterseite des Dacheindeckelements (1) zwei Befestigungs-Nuten (22) aufweist, in welche das Verbindungs-Element (70) eingreift.

9. Baugruppe nach Anspruch 8,
**dadurch gekennzeichnet,**
**dass** die Befestigungs-Nuten (22) in einem Auflagesteg (2) des Dacheindeckelements (1) ausgebildet sind.

10. Baugruppe nach einem der Ansprüche 8 oder 9,
**dadurch gekennzeichnet,**
**dass** die zwei Befestigungs-Nuten (22) des fußabschnittseitigen Befestigungsbereichs (21) über die gesamte Länge des Dacheindeckelements (1) auf der Unterseite ausgebildet sind.

11. Baugruppe nach einem der vorangehenden Ansprüche,
**dadurch gekennzeichnet,**
**dass** der Befestigungsabschnitt (71) des Verbindungs-Elements (70) in den fußabschnittseitige Befestigungsbereich (21) des Dacheindeckelements (1) eingreift.

12. Baugruppe nach Anspruch 11,
**dadurch gekennzeichnet,**
**dass** der Befestigungsabschnitt (71) des Verbindungs-Elements in den fußabschnittseitige Befestigungsbereich (21) einrastet.

13. Baugruppe nach einem der vorangehenden Ansprüche,
**dadurch gekennzeichnet,**
**dass** das Dacheindeckelement (1) durch Strangpressen ausgebildet ist.

14. Baugruppe nach einem der vorangehenden Ansprüche,
**dadurch gekennzeichnet,**
**dass** das Profil-Element (60) aus Metall ausgebildet ist.

15. Dachunterkonstruktion mit auf der Dachunterkonstruktion montierten Dacheindeckelement (1),
wobei das Dacheindeckelement, ein erstes Befestigungselement (60) als tragendes Profil-Element und ein zweites Befestigungselement (70) als arretierendes Verbindungs-Element als Baugruppe nach einem der Ansprüche 1 bis 14 ausgebildet sind,
**dadurch gekennzeichnet,**
**dass** die Dachunterkonstruktion das Profil-Element (60) aufweist, und dass das Dacheindeckelement (1) mit dem Profil-Element (60) und dem Verbindungs-Element (70) an der Dachunterkonstruktion befestigt ist,
- indem der kopfabschnittseitige Befestigungsbereich (11) mit dem tragenden Profil-Element (60) im Sinne einer Gewichtsaufnahme zusammenwirkt und
- der fußabschnittseitige Befestigungsbereich (21) mit dem Verbindungs-Element (70) im Sinne einer Positionshalterung oder Arretierung gegen ein Abheben zusammenwirkt.

16. Dacheindeckung (80) bestehend aus einer Dachunterkonstruktion und mehreren Dacheindeckelementen, wobei die mehreren Dacheindeckelemente (1) auf der Dachunterkonstruktion angeordnet sind mit einem ersten Befestigungselement (60) als tragendes Profil-Element ausgebildet und einem zweiten Befestigungselement (70) als arretierendes Verbindungs-Element ausgebildet,
wobei die Dacheindeckelemente (1) auf der Dachunterkonstruktion in horizontalen Reihen und hierzu senkrechten Spalten so angeordnet sind, dass benachbarte Dacheindeckelemente einer Reihe und/oder benachbarte Dacheindeckelemente einer Spalte einander überlappen, wobei in den Spalten jeweils ein oberes Dacheindeckelement (1) mit seinem Fußabschnitt (20) auf den Kopfabschnitt (10) eines unteren Dacheindeckelements (1) angeordnet ist,
wobei die mehreren Dacheindeckelemente (1) auf der Dachunterkonstruktion montiert sind, und
wobei die Dachunterkonstruktion das Profil-Element (60) aufweist, und wobei die Dacheindeckelemente (1) durch den kopfabschnittseitigen Befestigungsbereich (11) mit dem Profil-Element (60) an der Dachunterkonstruktion montiert sind, und
wobei die Dacheindeckelemente (1) durch den fußabschnittseitigen Befestigungsbereich (21) mit dem Verbindungs-Element (70) an der Dachunterkonstruktion montiert sind,
wobei das Verbindungs-Element (70) jedes oberen Dacheindeckelements (1) zur Befestigung des oberen Dacheindeckelements (1) das Profil-Element des untern Dacheindeckelements oder einen Teil der Dachunterkonstruktion des unteren Dacheindeckelements untergreift,
**dadurch gekennzeichnet,**
**dass** die Dacheindeckelemente (1), die ersten Befestigungselemente (60) als tragendes Profil-Element und die zweiten Befestigungselemente (70) als arretierendes Verbindungs-Element als Baugruppe nach einem der Ansprüche 1 bis 14 ausgebildet sind.

## Claims

1. Assembly, comprising a roof covering element (1) and at least two separately formed fastening elements (60, 70) for fastening in or on a roof structure,
- wherein the roof covering element (1) has a ridge-side head section (10) and an opposite eave-side foot section (20), and
- wherein the roof covering element (1) has a head section-side fastening region (11) in or on the head section (10) and a foot section-side fastening region (21) in or on the foot section (20), and
- wherein a first of the fastening elements (60) is formed as a bearing profile element, which is formed cooperatively with the head section-side fastening region (11) of the roof covering element (1) as a weight support or as a weight support and locking support, and
- wherein a second of the fastening elements (70) is formed as a locking connecting element, which has a fastening section (71) for fastening on the roof covering element (1) and an anchoring section (72) for touching
- the bearing profile element on which the roof covering element (1) is supported and/or
- a further roof covering element (1) adjacent to the roof covering element (1), and/or
- a bearing profile element, on which a roof covering element (1) adjacent to the roof covering element (1) is supported, and/or
- a roof substructure on which the bearing profile element is supported, wherein
(i) the head section-side fastening region (11) of the roof covering element (1) has a roof covering element-side projecting section (12) for engaging in a profile element-side receiving section (62),
wherein the roof covering element-side projecting section (12) is formed to be complementary to the profile element-side receiving section (62), and
wherein the roof covering element-side projecting section (12) is formed as a protruding lug, and
wherein the profile element-side receiving section (62) is formed as a groove, or as a suspension device, and
(ii) wherein the head section-side fastening region (11) of the roof covering element (1) has a roof covering element-side receiving section (13) for receiving a profile element-side projecting section (61),
wherein the roof covering element-side receiving section (13) is formed to be complementary to the profile element-side projecting section (61), and wherein the roof covering element-side receiving section (13) is formed as a groove, and
wherein the profile element-side projecting section (61) is formed as a protruding lug, and/or a continuous or interrupted protruding rail, and/or a protruding foot, and/or one or several pin(s), **characterised in that** the roof covering element-side projecting section (12) is formed as a lug protruding in the flat extension of the roof covering element (1).

2. Assembly comprising a roof covering element (1) and at least two separately formed fastening elements (60, 70) for fastening in or on a roof structure,
- wherein the roof covering element (1) has a ridge-side head section (10) and an opposite eave-side foot section (20), and
- wherein the roof covering element (1) has a head section-side fastening region (11) in or on the head section (10) and a foot section-side fastening region (21) in or on the foot section (20), and
- wherein a first of the fastening elements (60) is formed as a bearing element, which is formed cooperatively with the head section-side fastening region (11) of the roof covering element (1) as a weight support or as a weight support and locking support, and
- wherein a second of the fastening elements (70) is formed as a locking connecting element, which has a fastening section (71) for fastening on the roof covering element (1) and an anchoring section (72) for touching
- the bearing element on which the roof covering element (1) is supported and/or
- a further roof covering element (1) adjacent to the roof covering element (1), and/or
- a bearing element, on which a roof covering element (1) adjacent to the roof covering element (1) is supported, and/or
- a roof substructure on which the bearing element is supported,
wherein the foot section-side fastening region (21) is formed on the underside in the foot region (20) of the roof covering element (1), and wherein the foot section-side fastening region (21) has, on the underside of the roof covering element (1), two fastening grooves (22) in which the connecting element (70) engages,
**characterised in that** the bearing element is a bearing profile element, wherein the fastening grooves (22) are formed in a support web (2) of the roof covering element (1), and
wherein the support web (2) extends from the head section (10) to the foot section (20) across the total length of the roof covering element (1).

3. Assembly according to claim 2,
**characterised in that**
the head section-side fastening region (11) of the roof covering element (1) has
- a roof covering element-side projecting section (12) for engaging in a profile element-side receiving section (62), and/or
- a roof covering element-side receiving section (13) for receiving a profile element-side projecting section (61).

4. Assembly according to claim 3,
**characterised in that**
the roof covering element-side projecting section (12) is formed to be complementary to the profile element-side receiving section (62) and/or
the roof covering element-side receiving section (13) is formed to be complementary to the profile element-side projecting section (61).

5. Assembly according to one of claims 3 or 4,
**characterised in that**
a) the roof covering element-side projecting section (12) is formed as a lug protruding in the flat extension of the roof covering element (1), and/or is formed as a foot projecting from the underside of the roof covering element (1), and
b) the profile element-side receiving section (62) is designed as a suspension recess, a receiving step, an undercut, a groove, or a suspension device.

6. Assembly according to one of claims 3 to 5,
**characterised in that**
a) the roof covering element-side receiving section (13) is formed as a suspension recess, a receiving step, an undercut, a groove, or a suspension device, and
b) the profile element-side projecting section (61) is formed as a protruding lug, and/or a continuous or interrupted protruding rail, and/or a protruding foot, and/or one or several pin(s).

7. Assembly according to claim 1,
**characterised in that**
the foot section-side fastening region (21) is formed on the underside in the foot region (20) of the roof covering element (1).

8. Assembly according to one of claims 1 or 7,
**characterised in that**
the foot section-side fastening region (21) has two fastening grooves (22) on the underside of the roof covering element (1), in which fastening grooves the connecting element (70) engages.

9. Assembly according to claim 8,
**characterised in that**
the fastening grooves (22) are formed in a support web (2) of the roof covering element (1).

10. Assembly according to one of claims 8 or 9,
**characterised in that**
the two fastening grooves (22) of the foot section-side fastening region (21) are formed across the total length of the roof covering element (1) on the underside.

11. Assembly according to one of the preceding claims,
**characterised in that**
the fastening section (71) of the connecting element (70) engages in the foot section-side fastening region (21) of the roof covering element (1).

12. Assembly according to claim 11,
**characterised in that**
the fastening section (71) of the connecting element engages in the foot section-side fastening region (21).

13. Assembly according to one of the preceding claims,
**characterised in that**
the roof covering element (1) is formed by extrusion.

14. Assembly according to one of the preceding claims,
**characterised in that**
the profile element (60) is formed from metal.

15. Roof substructure having a roof covering element (1) mounted on the roof substructure,
wherein the roof covering element, a first fastening element (60) as a bearing profile element and a second fastening element (70) as a locking connecting element are formed as an assembly according to one of claims 1 to 14,
**characterised in that**
the roof substructure has the profile element (60), and the roof covering element (1) is fastened on the roof substructure with the profile element (60) and the connecting element (70),
- by the head section-side fastening region (11) cooperating with the bearing profile element (60) in the sense of a weight holder and
- the foot section-side fastening region (21) cooperating with the connecting element (70) in the sense of a position mount or locking against being lifted.

16. Roof covering (80) consisting of a roof substructure and several roof covering elements, wherein the several roof covering elements (1) are arranged on the roof substructure with a first fastening element (60) formed as a bearing profile element and a second fastening element (70) formed as a locking connecting element,
wherein the roof covering elements (1) are arranged on the roof substructure in horizontal rows and columns perpendicular to these in such a way that neighbouring roof covering elements of a row and/or neighbouring roof covering elements of a column overlap one another, wherein an upper roof covering element (1) is arranged with its foot section (20) on the head section (10) of a lower roof covering element (1) in the columns in each case,
wherein the several roof covering elements (1) are mounted on the roof substructure, and
wherein the roof substructure has the profile element (60), and
wherein the roof covering elements (1) are mounted with the profile element (60) on the roof substructure by means of the head section-side fastening region (11), and
wherein the roof covering elements (1) are mounted with the connecting element (70) on the roof substructure by means of the foot section-side fastening region (21),
wherein the connecting element (70) of each upper roof covering element (1) engages under the profile element of the lower roof covering element or a part of the roof substructure of the lower roof covering element to fasten the upper roof covering element (1),
**characterised in that**
the roof covering elements (1), the first fastening elements (60) as a bearing profile element and the second fastening elements (70) as a locking connecting element are formed as an assembly according to one of claims 1 to 14.

## Revendications

1. Assemblage, comprenant un élément de couverture de toit (1) et au moins deux éléments de fixation séparés (60, 70) pour la fixation dans ou sur une structure de toit,
- dans lequel l'élément de couverture de toit (1) comprend une portion de tête côté faîte (10) et une portion de pied côté chéneau (20) opposée, et
- dans lequel l'élément de couverture de toit (1) comprend une partie de fixation côté portion de tête (11) dans ou sur la portion de tête (10) et une partie de fixation côté portion de pied (21) dans ou sur la portion de pied (20) et
- dans lequel un premier des éléments de fixation (60) est conçu comme un élément profilé porteur, qui est conçu de façon à interagir avec la partie de fixation côté portion de tête (11) de l'élément de couverture de toit (1) sous la forme d'un support de poids ou d'un support de poids et d'un palier de blocage et
- dans lequel un deuxième des éléments de fixation (70) est conçu comme un élément de liaison bloquant qui comprend une portion de fixation (71) pour la fixation à l'élément de couverture de toit (1) et une portion d'ancrage (72) pour une action
- sur l'élément profilé porteur contre lequel l'élément de couverture de toit (1) est appuyé et/ou
- sur un autre élément de couverture de toit (1) adjacent à l'élément de couverture de toit (1) et/ou
- sur un élément profilé porteur contre lequel est appuyé un élément de couverture de toit (1) adjacent à l'élément de couverture de toit (1) et/ou
- sur une infrastructure de toit contre laquelle l'élément profilé porteur est appuyé,
dans lequel
(i) la partie de fixation côté portion de tête (11) de l'élément de couverture de toit (1) comprend une portion en saillie côté élément de couverture de toit (12) pour un emboîtement dans une portion de logement côté élément profilé (62), dans lequel la portion en saillie côté élément de couverture de toit (12) est conçue de manière complémentaire à la portion de logement côté élément profilé (62) et
dans lequel la portion en saillie côté élément de couverture de toit (12) est conçue comme un embout en saillie et
dans lequel la portion de logement côté élément profilé (62) est conçue comme une rainure ou un dispositif d'accrochage et
(ii) dans lequel la partie de fixation côté portion de tête (11) de l'élément de couverture de toit (1) comprend une portion de logement côté élément de couverture de toit (13) pour le logement d'une portion en saillie côté élément profilé (61),
dans lequel la portion de logement côté élément de couverture de toit (13) est conçue de manière complémentaire à la portion en saillie côté élément profilé (61) et
dans lequel la portion de logement côté élément de couverture de toit (13) est conçue comme une rainure et
dans lequel la portion en saillie côté élément profilé (61) est conçue comme un embout en saillie et/ou un rail en saillie continu ou interrompu et/ou un pied en saillie et/ou une ou plusieurs tiges
**caractérisé en ce que** la portion en saillie côté élément de couverture de toit (12) est conçue comme un embout en saillie dans l'extension plane de l'élément de couverture de toit (1).

2. Assemblage comprenant un élément de couverture de toit (1) et au moins deux éléments de fixation séparés (60, 70) pour la fixation dans ou sur une structure de toit,
- dans lequel l'élément de couverture de toit (1) comprend une portion de tête côté faîte (10) et une portion de pied côté chéneau (20) opposée, et
- dans lequel l'élément de couverture de toit (1) comprend une partie de fixation côté portion de tête (11) dans ou sur la portion de tête (10) et une partie de fixation côté portion de pied (21) dans ou sur la portion de pied (20) et
- dans lequel un premier des éléments de fixation (60) est conçu comme un élément porteur, qui est conçu de façon à interagir avec la partie de fixation côté portion de tête (11) de l'élément de couverture de toit (1) sous la forme d'un support de poids ou d'un support de poids et d'un palier de blocage et
- dans lequel un deuxième des éléments de fixation (70) est conçu comme un élément de liaison bloquant qui comprend une portion de fixation (71) pour la fixation à l'élément de couverture de toit (1) et une portion d'ancrage (72) pour une action
- sur l'élément porteur contre lequel l'élément de couverture de toit (1) est appuyé et/ou
- sur un autre élément de couverture de toit (1) adjacent à l'élément de couverture de toit (1) et/ou
- sur un élément profilé porteur contre lequel est appuyé un élément de couverture de toit (1) adjacent à l'élément de couverture de toit (1) et/ou
- sur une infrastructure de toit contre laquelle l'élément profilé porteur est appuyé,
dans lequel la partie de fixation côté portion de pied (21) est réalisée sur le côté inférieur dans la partie de pied (20) de l'élément de couverture de toit (1) et
dans lequel la partie de fixation côté portion de pied (21) comprend, sur le côté inférieur de l'élément de couverture de toit (1), deux rainures de fixation (22) dans lesquelles s'emboîte l'élément de liaison (70), **caractérisé en ce que** l'élément porteur est un élément profilé porteur,
dans lequel les rainures de fixation (22) sont réalisées dans une nervure d'appui (2) de l'élément de couverture de toit (1) et
dans lequel la nervure d'appui (2) s'étend de la portion de tête (10) jusqu'à la portion de pied (20) sur toute la longueur de l'élément de couverture de toit (1).

3. Assemblage selon la revendication 2,
**caractérisé en ce que**
la partie de fixation côté portion de tête (11) de l'élément de couverture de toit (1)
- comprend une portion en saillie côté élément de couverture de toit (12) pour un emboîtement dans une portion de logement côté élément profilé (62) et/ou
- comprend une portion de logement côté élément de couverture de toit (13) pour le logement d'une portion en saillie côté élément profilé (61).

4. Assemblage selon la revendication 3,
**caractérisé en ce que**
la portion en saillie côté élément de couverture de toit (12) est réalisée de manière complémentaire à la portion de logement côté élément profilé (62) et/ou
la portion de logement côté élément de couverture de toit (13) est réalisée de manière complémentaire à la portion en saillie côté élément profilé (61).

5. Assemblage selon l'une des revendications 3 ou 4,
**caractérisé en ce que**
a) la portion en saillie côté élément de couverture de toit (12) est conçue comme un embout en saillie dans l'extension plane de l'élément de couverture de toit (1) et/ou comme un pied s'écartant du côté inférieur de l'élément de couverture de toit (1) et
b) la portion de logement côté élément profilé (62) est conçue comme un évidement d'accrochage, un épaulement de logement, une contre-dépouille, une rainure ou un dispositif d'accrochage.

6. Assemblage selon l'une des revendications 3 à 5,
**caractérisé en ce que**
a) la portion de logement côté élément de couverture de toit (13) est conçue comme un évidement d'accrochage, un épaulement de logement, une contre-dépouille, une rainure ou un dispositif d'accrochage et
b) la portion en saillie côté élément profilé (61) est conçue comme un embout en saillie et/ou un rail en saillie continu ou interrompu et/ou un pied en saillie et/ou une ou plusieurs tiges.

7. Assemblage selon la revendication 1,
**caractérisé en ce que**
la partie de fixation côté portion de pied (21) est réalisée sur le côté inférieur dans la partie de pied (20) de l'élément de couverture de toit (1).

8. Assemblage selon l'une des revendications 1 à 7,
**caractérisé en ce que**
la partie de fixation côté portion de pied (21) comprend, sur le côté inférieur de l'élément de couverture (1), deux rainures de fixation (22), dans lesquelles s'emboîte l'élément de liaison (70).

9. Assemblage selon la revendication 8,
**caractérisé en ce que**
les rainures de fixation (22) sont réalisées dans une nervure d'appui (2) de l'élément de couverture de toit (1).

10. Assemblage selon l'une des revendications 8 ou 9,
**caractérisé en ce que**
les deux rainures de fixation (22) de la partie de fixation côté portion de pied (21) sont réalisées sur toute la longueur de l'élément de couverture de toit (1) sur le côté inférieur.

11. Assemblage selon l'une des revendications précédentes,
**caractérisé en ce que**
la portion de fixation (71) de l'élément de liaison (70) s'emboîte dans la partie de fixation côté portion de pied (21) de l'élément de couverture de toit (1).

12. Assemblage selon la revendication 11,
**caractérisé en ce que**
la portion de fixation (71) de l'élément de liaison s'encliquette dans la partie de fixation côté portion de pied (21).

13. Assemblage selon l'une des revendications précédentes,
**caractérisé en ce que**
l'élément de couverture de toit (1) est réalisé par extrusion.

14. Assemblage selon l'une des revendications précédentes,
**caractérisé en ce que**
l'élément profilé (60) est constitué de métal.

15. Infrastructure de toit avec un élément de couverture de toit (1) monté sur l'infrastructure de toit,
dans lequel l'élément de couverture de toit, un premier élément de fixation (60), sous la forme d'un élément profilé porteur, et un deuxième élément de fixation (70), sous la forme d'un élément de liaison bloquant, sont conçus comme un assemblage selon l'une des revendications 1 à 14,
**caractérisé en ce que**
l'infrastructure de toit comprend l'élément profilé (60) et
l'élément de couverture de toit (1) est fixé, avec l'élément profilé (60) et l'élément de liaison (70), à l'infrastructure de toit,
- grâce au fait que la partie de fixation côté portion de tête (11) interagit avec l'élément profilé porteur (60) comme un logement de poids et
- la partie de fixation côté portion de pied (21) interagit avec l'élément de liaison (70) comme un maintien de position ou un blocage contre un décollement.

16. Couverture de toit (80) constituée d'une infrastructure de toit et de plusieurs éléments de couverture de toit, dans lequel les plusieurs éléments de couverture de toit (1) sont disposés sur l'infrastructure de toit avec un premier élément de fixation (60), conçu sous la forme d'un élément profilé porteur, et un deuxième élément de fixation (70), conçu sous la forme d'un élément de liaison bloquant
dans lequel les éléments de couverture de toit (1) sont disposés sur l'infrastructure de toit en lignes horizontales et en colonnes perpendiculaires à celles-ci de façon à ce que des éléments de couverture de toit adjacents d'une ligne et/ou des éléments de couverture de toit adjacents d'une colonne se superposent entre eux, dans lequel, dans chacune des colonnes, un élément de couverture de toit supérieur (1) avec sa portion de pied (20) est disposé sur la portion de tête (10) d'un élément de couverture de toit inférieur (1),
dans lequel les plusieurs éléments de couverture de toit (1) sont montés sur l'infrastructure de toit et
dans lequel l'infrastructure de toit comprend l'élément profilé (60) et
dans lequel les éléments de couverture de toit (1) sont montés sur l'infrastructure de toit grâce à la partie de fixation côté portion de tête (11) avec l'élément profilé (60) et
dans lequel les éléments de couverture de toit (1) sont montés sur l'infrastructure de toit grâce à la partie de fixation côté portion de pied (21) avec l'élément de liaison (70),
dans lequel l'élément de liaison (70) de chaque élément de couverture de toit supérieur (1) s'accroche, pour la fixation de l'élément de couverture de toit supérieur (1), par-dessous l'élément profilé de l'élément de couverture de toit inférieur ou une partie de l'infrastructure de toit de l'élément de couverture de toit inférieur,
**caractérisé en ce que**
les éléments de couverture de toit (1), les premiers éléments de fixation (60), sous la forme d'éléments profilés porteurs, et les deuxièmes éléments de fixation (70), sous la forme d'éléments de liaison bloquants, sont conçus comme un assemblage selon l'une des revendications 1 à 14.
